# FASCICULE DE BREVET EUROPEEN

(11) **EP 2 867 417 B1**
(45) Date de publication et mention de la délivrance du brevet: **16.10.2024**
(21) Numéro de dépôt: 13737301.5
(22) Date de dépôt: 29.05.2013
(51) Int. Cl.: E03C 1/04

(54) **CONSTRUCTION MODULAIRE POUR ROBINET ELECTRONIQUE**
MODULARE KONSTRUKTION FÜR ELEKTRONISCHE ARMATUR
MODULAR CONSTRUCTION FOR ELECTRONIC TAP

(30) Priorité: 29.06.2012 FR 1201847
(43) Date de publication de la demande: 06.05.2015
(73) Titulaire: Les Robinets Presto, 92120 Montrouge (FR)
(72) Inventeur: BIJU DUVAL, Rémi, 17110 Saint Georges de Didonne (FR)
(74) Mandataire: Eidelsberg, Olivier Nathan
(86) Numéro de dépôt international: PCT/FR2013/000135
(87) Numéro de publication internationale: WO 2014/001654

(56) Documents cités:
- EP-A1- 0 307 105
- WO-A1-02/23072
- WO-A1-2012/056238
- US-A- 6 082 407

## Description

La présente invention se rapporte à un dispositif formant robinet, notamment électronique, en particulier pour un lavabo, en particulier destiné à être utilisé avec une grande fréquence, par exemple dans un hôpital, une aire d'autoroute, des lieux publics, etc.

On connaît déjà des dispositifs formant robinet électronique pour lavabo de ce genre qui comportent un circuit d'eau entre un point d'arrivée d'eau et un point de sortie d'eau, des moyens de commande de l'ouverture/fermeture du circuit d'eau, notamment une électrovanne, l'ensemble étant intégré dans une pièce principale appelée corps qui est fixée à la vasque du lavabo. Le dispositif formant robinet de l'art antérieur présente des inconvénients. En particulier, le corps qui constitue la pièce principale du robinet est de structure complexe, devant recevoir ou former en son sein les différents éléments constitutifs tels que l'électrovanne, l'entrée, la sortie, le tuyau d'alimentation, un dispositif éventuel de mitigeage, etc. En outre, lorsque le fonctionnement du robinet est défectueux, il est nécessaire pour y remédier de démonter le corps de la vasque, ce qui nécessite d'effectuer une déconnexion complète de tous les éléments du réseau d'alimentation en eau.

De EP 0 307 105, US 6 082 407, WO 02/23072 et WO 2012/056238, il est connu un robinet suivant le préambule de la revendication 1.

La présente invention vise à surmonter les inconvénients de l'art antérieur en proposant un dispositif formant robinet, notamment pour lavabo, dont la maintenance, et notamment la possibilité d'accéder aux différents organes du circuit d'eau entre le point d'entrée et le point de sortie, par exemple les organes assurant l'ouverture/fermeture du circuit d'eau, est grandement facilitée par rapport à l'art antérieur, en permettant notamment d'effectuer une maintenance de ce genre sans avoir à effectuer une déconnexion du réseau d'alimentation en eau.

Suivant l'invention, un dispositif formant robinet, notamment électronique pour lavabo, notamment à grande fréquence d'utilisation, qui définit un circuit d'eau entre un point d'arrivée d'eau et un point de sortie d'eau et qui comporte des moyens d'ouverture/fermeture du circuit d'eau, est tel que défini à la revendication 1, des perfectionnements étant définis aux sous-revendications.

Ainsi, suivant l'invention, grâce à la coque formant enveloppe extérieure du robinet qui est indépendante de l'élément technique du robinet, et notamment du circuit d'eau et du dispositif d'ouverture/fermeture du circuit d'eau, lorsqu'il convient d'effectuer des opérations de maintenance sur le circuit ou le dispositif d'ouverture/fermeture, par exemple une électrovanne, il n'est pas nécessaire de démonter l'ensemble du robinet de la vasque et il suffit simplement de désolidariser la coque de l'embase pour avoir ainsi accès facilement à l'élément technique. En outre, un avantage supplémentaire est qu'on peut prévoir une pluralité de coques ayant des aspects extérieurs différents les uns des autres, correspondant à différents produits commerciaux, que l'on peut adapter chacune à un seul et même élément dit technique, diminuant ainsi le nombre de références en stock. En outre, la mise en œuvre de nouveau produit est facilitée par le fait que l'on peut travailler soit sur l'élément technique et conserver la même coque, soit conserver le même élément technique et modifier la coque, ce qui démultiplie les possibilités de nouveaux robinets et simplifie leur conception et réalisation.

Suivant un mode de réalisation préféré de l'invention, l'élément technique, notamment le point de sortie d'eau, est également fixé de manière amovible à l'ouverture de sortie d'eau de la coque.

Suivant un mode de réalisation préféré de l'invention, les moyens d'ouverture/fermeture du circuit d'eau comportent une électrovanne.

Suivant un mode de réalisation particulièrement simple de l'invention, l'embase est en forme de disque sensiblement circulaire et les moyens de fixation amovible de l'embase à l'ouverture d'embase de la coque sont constitués d'une part d'au moins un ergot, de préférence de plusieurs ergots, faisant saillie latéralement de la paroi latérale de l'embase, et d'autre part d'au moins une rainure, de préférence de plusieurs rainures, formées dans la paroi intérieure du bord de l'ouverture, la ou les rainures recevant le ou les ergots pour permettre la fixation amovible de l'embase à l'ouverture d'embase de la coque.

Suivant un mode de réalisation préféré de l'invention, chaque ergot est disposé à distance de la face inférieure de l'embase et chaque rainure correspondante comporte un premier tronçon s'étendant à partir du bord extérieur de l'ouverture d'embase en ayant une dimension transversale complémentaire de celle de l'ergot, sur une hauteur correspondant à la distance entre la face inférieure de l'embase et l'ergot ; et un deuxième tronçon de plus grande largeur que le premier tronçon, notamment d'une largeur comprise entre 1,1 et 1,5 fois la largeur du premier tronçon, de sorte qu'une fois l'ergot introduit dans le premier tronçon, puis coulissé vers le haut jusqu'à atteindre le deuxième tronçon, par une simple rotation de quelques degrés de la coque, l'ergot vient se bloquer contre l'épaulement formé entre le deuxième tronçon et le premier tronçon pour ainsi bloquer dans le sens vertical tout mouvement relatif mutuel entre la coque et l'embase, une simple rotation de quelques degrés dans l'autre sens permettant le déblocage.

Suivant un autre mode de réalisation de l'invention qui peut également être complémentaire des modes de réalisation précédents, on peut prévoir au moins une protubérance, de préférence plusieurs protubérances, qui pénètre chacune dans des encoches complémentaires respectives, chaque protubérance s'étendant sur toute la hauteur de la paroi latérale de l'embase, entre la face inférieure et la face supérieure de l'embase, des trous traversant étant formés dans la paroi de la coque au niveau des encoches et des trous étant formés dans chaque protubérance, de sorte que lorsque l'embase est insérée dans l'ouverture d'embase, le ou les trous des encoches sont en correspondance avec le ou les trous des protubérances et on peut alors les visser respectivement par l'intermédiaire d'une vis.

Suivant un mode de réalisation préféré de l'invention, la vis permettant le vissage au niveau des trous que se font face est une vis à tête conique, de sorte que de l'extérieur, plus on tente de la dévisser pour tenter de l'extraire, plus la tête conique pénètre dans le trou de l'encoche par l'intérieur et vient porter contre son bord, bloquant encore plus le déplacement mutuel entre la coque et l'embase.

Suivant un mode de réalisation préféré de l'invention, la coque comporte un couvercle. En particulier, ce couvercle peut comporter des moyens pour bloquer de manière amovible l'élément technique à l'ouverture de sortie d'eau de la coque, notamment le point de sortie d'eau de l'élément technique.

A titre d'exemple uniquement, on décrit ci dessous un mode de réalisation de l'invention en se reportant aux dessins dans lesquels :
- la Figure 1 est une vue en perspective éclatée d'un élément dit technique du dispositif formant robinet suivant un mode de réalisation de l'invention ;
- la Figure 2 est une vue de l'élément technique de la Figure 1 à l'état assemblé ;
- la Figure 3 est une vue en coupe de côté d'un dispositif robinet de l'invention constitué de l'élément technique des figures 1 et 2 et d'une coque également représentée dans la suite aux figures 4, 7 et 10 à 14;
- la Figure 4 est une vue en perspective de dessous de la coque de la Figure 3 ainsi que de l'embase de l'élément technique des Figures 1 et 2 ;
- les Figures 5 et 6 sont des vues en perspective respectivement vu de dessous et du dessus de l'embase des Figures 1, 2 et 4 ;
- la Figure 7 est une vue en perspective éclatée des différents éléments du dispositif formant robinet de la Figure 3, seul étant omis le tuyau de passage d'eau;
- la Figure 8 est une vue en perspective de l'embout mousseur formant point de sortie d'eau du dispositif du mode de réalisation représenté aux figures précédentes ;
- la Figure 9 est une vue en perspective suivant une autre direction de l'embout mousseur de la Figure 8 ;
- la Figure 10 est une vue de côté de la coque du dispositif des figures précédentes ;
- la Figure 11 est une vue en coupe suivant la ligne D-D de la Figure 10 ;
- la Figure 12 est une vue en coupe suivant la ligne E-E de la Figure 10 ;
- la Figure 13 est une vue en coupe suivant la ligne F-F de la Figure 11 ; et
- la Figure 14 est une vue en coupe suivant la ligne G-G de la Figure 11.

Aux Figures 1 et 2, il est représenté un élément 1 dit technique d'un dispositif suivant un mode de réalisation de l'invention. Ce dispositif suivant un mode de réalisation de l'invention est constitué de l'élément 1 technique et d'une coque 2 de recouvrement représentée aux Figures 3, 4, 7 et 10 à 14.

A la Figure 1, il est représenté les différents éléments constitutifs de l'élément 1 technique suivant une vue éclatée. La Figure 2 représente le même élément . 1 technique de la Figure 1 à l'état assemblé. L'élément 1 technique comporte une embase 3 sensiblement en forme de disque circulaire ou galette destinée à être fixée d'une part à la vasque d'un lavabo et d'autre part de manière amovible à la paroi intérieure du bord 4 d'une ouverture 5 d'embase formée dans la partie inférieure de la coque 2.

Cette embase 3 est représentée de manière plus précise aux Figures 5 et 6. L'embase 3 est percée de deux trous traversants 6 et 7 qui reçoivent deux embouts d'extrémité 8 et 9 respectifs destinés au raccordement au réseau d'alimentation respectivement en eau chaude et eau froide par des tuyaux (non représentés aux figures) arrivant par le dessous de l'embase 3.

L'élément 1 technique comporte, à la suite de l'embase 3, un dispositif 10 mitigeur qui se fixe sur la face supérieure de l'embase 3. Suivant un autre mode de réalisation de l'invention, on pourrait prévoir ce dispositif mitigeur en amont de l'embase, c'est à dire au niveau de la vasque et un seul conduit d'alimentation en eau, issu du mitigeur au niveau de la vasque, arrivant dans l'embase, au lieu de deux conduits comme suivant le mode de réalisation de l'invention représenté aux figures. La présente invention couvre bien évidemment ces deux modes de réalisation, le point d'arrivée d'eau étant constitué dans un cas des deux embouts 8,9 et dans l'autre cas d'un seul embout.

Le dispositif 10 mitigeur est positionné par rapport à l'embase 3 par la coopération de trois trous 16 cylindriques qui viennent coiffer trois ergots 17 issus de la face supérieure de l'embase et de vis qui assure la fixation mutuelle des trous 16 et des ergots 17. Le dispositif mitigeur comporte en outre un conduit 18 horizontal percé de deux trous (non visibles aux figures) en face des embouts 8 et 9 et par lesquels l'eau peut passer dans le conduit 18 où se trouve un cylindre mitigeur assurant le mélange des eaux chaude et froide issues des embouts 8 et 9 pour permettre la sortie du mélange vers le haut par un trou 19 débouchant à la partie supérieure de l'étage 10 mitigeur.

Au-dessus du dispositif mitigeur se trouve une électrovanne 11 fixée au dispositif mitigeur par l'intermédiaire de vis 12 qui pénètrent dans des trous 13 correspondants formés à la face supérieure de l'étage mitigeur 10. A la suite de l'électrovanne s'étend un tuyau 14 pour le passage de l'eau vers un embout 20 d'extrémité formant sortie d'eau.

L'ensemble 1 dit technique qui comporte ainsi un point d'entrée d'eau au niveau des deux embouts 8 et 9 d'alimentation en eau et un point de sortie d'eau au niveau de l'embout 20 forme avec la coque 2 qui le coiffe un dispositif robinet suivant l'invention. La coque 2 comporte une ouverture 5 inférieure dont le bord 4 intérieur est destiné à coopérer avec l'embase 3 pour assurer la fixation amovible mutuelle de la coque et de l'embase. La coque 2 comporte d'autre part une ouverture 21 dont le bord intérieur 22 est destiné à coopérer avec l'embout 20 pour une fixation amovible mutuelle de l'embout et de la coque. Un capot 23 vient fermer l'espace intérieur de la coque par le dessus.

L'embase 3 est en forme sensiblement de disque circulaire ayant une face supérieure 24, une face inférieure 25 et une face latérale 26. Trois ergots 27 de forme rectangulaire font saillie de la paroi 26 en étant sensiblement uniformément répartis angulairement sur la surface 26 latérale. Chaque ergot 27 de forme rectangulaire est à distance de la face 25 inférieure. Ces ergots 27 rectangulaires sont destinés à coopérer avec des rainures 28 correspondantes formées dans la paroi intérieure du bord 4 de l'ouverture 5 inférieure de la coque 2 pour assurer une fixation mutuelle amovible de l'embase à la coque.

Ces rainures 28 peuvent notamment être vues en détail aux Figures 11 à 14. Elle comporte chacune un premier tronçon de même largeur que la largeur de l'ergot 27 rectangulaire qui s'étend sur une hauteur correspondant à la distance à laquelle l'ergot 27 se trouve de la face inférieure 25 de l'embase 3. La rainure 28 comporte à la suite de ce premier tronçon un tronçon de plus grande largeur que le premier tronçon et qui s'étend sur une hauteur sensiblement égale à la longueur de l'ergot 27. Ce deuxième tronçon de la rainure 28 ayant une plus grande largeur forme avec le premier tronçon un épaulement 29. Ainsi, lorsque les ergots 27 coopèrent avec les rainures 28, ils vont pénétrer par le premier tronçon, puis après avoir atteint le deuxième tronçon, on fait légèrement pivoter la coque pour faire en sorte que l'ergot 27, entièrement reçu dans le deuxième tronçon, vienne en butée contre l'épaulement 29 pour ainsi fixer de manière amovible l'embase 3 à la coque 2 avec empêchement de tout mouvement dans le sens vertical. L'embase 3 comporte en outre deux protubérances 30 de forme rectangulaire qui s'étendent sur toute la hauteur de la face 26 latérale de l'embase 3. Ces protubérances rectangulaires 30 sont associées à des rainures 31 complémentaires formées dans la paroi intérieure du bord 4 de l'ouverture 5. Ces rainures 31, de forme complémentaire des protubérances rectangulaires 24, sont chacune percées de trous 32 traversants respectifs.

De même, les protubérances 30 sont percées de trous oblongs 33, en correspondance avec les trous 32 lorsque les protubérances 30 se trouvent dans les rainures 31. On peut alors assurer un vissage de l'embase 3 à la coque 2 par l'intermédiaire d'une vis (non représentée) et notamment par l'intermédiaire de vis à tête conique, montées de telle manière que, de l'extérieur, plus on tente de dévisser cette vis pour la faire sortir du trou 32, plus on presse la tête conique contre le bord du trou 32 et plus on bloque la fixation mutuelle de l'embase à la coque, ce qui permet de lutter contre des personnes mal intentionnées tentant de démonter le robinet de la vasque.

La fixation de l'embase 3 à la vasque peut se faire, comme représenté à la figure 3, par l'intermédiaire de vis 80, 81 et de trous 82, 83 associés débouchant à la face inférieure de l'embase.

L'embout 20 formant point de sortie d'eau qui est disposé à l'extrémité de sortie du tuyau 14 est reçu dans une sorte de logement formé par le bord 22 intérieur de l'ouverture 21 de sortie d'eau de la coque 2. L'embout 20 comporte une partie formant socle de base de forme sensiblement cylindrique circulaire de la paroi latérale duquel font saillie deux ergots 40 diamétralement opposés qui pénètrent dans des rainures respectives 41 formées dans la paroi intérieure du bord 22. Ces rainures 41 sont du même type que les rainures 28 et comportent chacune un premier tronçon ayant une largeur sensiblement identique à la largeur des ergots 40 et un deuxième tronçon de plus grande largeur qui forme avec le premier tronçon un épaulement. Ainsi, lorsque l'on insère l'embout 20 par son socle dans le logement de réception, on place les deux ergots 40 en correspondance avec les premiers tronçons, puis on pousse l'ensemble vers la sortie 21 pour faire en sorte que les ergots atteignent le niveau du deuxième tronçon, moment à partir duquel on fait subir au socle une légère rotation pour faire en sorte que l'épaulement formé entre les deux tronçons de largeurs différentes bloque alors l'ensemble pour empêcher tout mouvement dans le sens vertical. En outre, à la surface supérieure de l'embout 20 fait saillie vers le haut une plaque 50 rectangulaire qui lorsque l'embout est bloqué en position verticale par la coopération ergots 40 rainures 41 se trouve à distance d'une paroi frontale 51 intérieure de la coque 2. Il est ainsi formé entre la paroi frontale 51 à l'intérieur de la coque 2 et cette plaque 50 un interstice. Or, dans le capot 23 fait saillie vers le bas une plaque 60 de forme complémentaire de cet interstice, de sorte que lorsqu'on ferme la coque 2 par le capot 23, cette plaque 60 issue du capot 23 pénètre dans l'interstice entre la plaque 50 et la paroi frontale 51 de la coque pour ainsi empêcher toute rotation mutuelle entre l'embout 20 et la coque 2 fixant ainsi dans une position fixe aussi bien en translation qu'en rotation l'embout 20.

Comme on le voit à la figure 3, la fixation du capot 23 à la coque se fait par l'intermédiaire d'une vis 90 et de deux trous 91 et 92 formés dans des protubérances issues respectivement de la face intérieure du capot et de la face inférieure intérieure de la coque, le trou 92 formé dans la coque étant traversant.

A l'extrémité du côté de l'ouverture 21, on peut rajouter à l'embout 20 une rondelle d'aération d'eau sous forme d'un embout 70 mousseur classique dans le domaine.

## Revendications

1. Dispositif formant robinet, notamment électronique pour lavabo, notamment à grande fréquence d'utilisation, qui définit un circuit d'eau entre un point (8, 9) d'arrivée d'eau et un point (20) de sortie d'eau et qui comporte des moyens (11) d'ouverture/fermeture du circuit d'eau,
comportant une embase (3), notamment pour la fixation à une vasque, l'embase, le circuit d'eau entre les points d'arrivée d'eau et de sortie d'eau et le dispositif d'ouverture/fermeture étant assemblés en un élément (1) de base dit technique,
dans lequel il est prévu une coque (2) formant l'enveloppe extérieure du robinet et qui comporte une ouverture d'entrée (5) d'eau et une ouverture (21) de sortie d'eau, la coque coiffant l'élément (1) technique de sorte que la sortie d'eau se trouve en face de l'ouverture (21) de sortie d'eau et l'embase en face de l'ouverture (5) d'entrée d'eau,
**caractérisé en ce que** la coque (2) est fixée à l'embase (3) de manière amovible au niveau de l'ouverture (5) d'entrée par des moyens de fixation amovible de sorte que la coque (2) peut être enlevée pour laisser libre d'accès l'élément (1) dit technique sans avoir à déconnecter l'élément (1) dit technique du réseau d'alimentation en eau, le fonctionnement de l'élément technique étant indépendant de la fixation ou non de la coque à l'embase.

2. Dispositif suivant la revendication 1, **caractérisé en ce que** l'élément technique, notamment le point de sortie d'eau, est également fixé de manière amovible à l'ouverture de sortie d'eau de la coque (2).

3. Dispositif suivant la revendication 1 ou 2, **caractérisé en ce que** les moyens d'ouverture/fermeture du circuit d'eau comportent une électrovanne (1).

4. Dispositif suivant l'une des revendications 1 à 3, **caractérisé en ce que** des moyens de fixation amovible de l'embase à une ouverture d'embase de la coque sont constitués d'une part d'au moins un ergot (27), de préférence de plusieurs ergots, faisant saillie latéralement d'une paroi latérale de l'embase, et d'autre part d'au moins une rainure (28), de préférence de plusieurs rainures, formées dans une paroi intérieure du bord de l'ouverture, la ou les rainures recevant le ou les ergots pour permettre la fixation amovible de l'embase à l'ouverture d'embase de la coque.

5. Dispositif suivant la revendication 4, **caractérisé en ce que** l'embase est en forme de disque sensiblement circulaire.

6. Dispositif suivant la revendication 4 ou 5, **caractérisé en ce que** chaque ergot (27) est disposé à distance de la face inférieure de l'embase (3) et chaque rainure correspondante comporte un premier tronçon s'étendant à partir du bord extérieur de l'ouverture d'embase en ayant une dimension transversale complémentaire de celle de l'ergot, sur une hauteur correspondant à la distance entre la face inférieure de l'embase et l'ergot et un deuxième tronçon de plus grande largeur que le premier tronçon, notamment d'une largeur comprise entre 1,1 et 1,5 fois la largeur du premier tronçon, de sorte qu'une fois l'ergot introduit dans le premier tronçon, puis coulissé vers le haut jusqu'à atteindre le deuxième tronçon, par une simple rotation de quelques degrés de la coque, l'ergot vient se bloquer contre l'épaulement formé entre le deuxième tronçon et le premier tronçon pour ainsi bloquer dans le sens vertical tout mouvement relatif mutuel entre la coque et l'embase, une simple rotation de quelques degrés dans l'autre sens permettant le déblocage.

7. Dispositif suivant l'une des revendications 1 à 6, **caractérisé en ce que** il est prévu au moins une protubérance, de préférence plusieurs protubérances (30), qui pénètre chacune dans des encoches (31) complémentaires respectives, chaque protubérance s'étendant sur toute la hauteur de la paroi latérale de l'embase, entre la face inférieure et la face supérieure de l'embase, des trous traversant étant formés dans la paroi de la coque au niveau des encoches et des trous étant formés dans chaque protubérance, de sorte que lorsque l'embase est insérée dans l'ouverture d'embase, le ou les trous des encoches sont en correspondance avec le ou les trous des protubérances et on peut alors les visser respectivement par l'intermédiaire d'une vis.

8. Dispositif suivant la revendication 7, **caractérisé en ce que** la vis permettant le vissage au niveau des trous que se font face est une vis à tête conique, montée de sorte que de l'extérieur, plus on tente de la dévisser dans le sens inverse des aiguilles d'une montre pour tenter de l'extraire, plus la tête conique pénètre dans le trou de l'encoche par l'intérieur et vient porter contre son bord, bloquant encore plus le déplacement mutuel entre la coque et l'embase.

9. Dispositif suivant l'une des revendications 1 à 8, **caractérisé en ce que** la coque comporte un capot (23) .

10. Dispositif suivant la revendication 9, **caractérisé en ce que** le capot (23) comporte des moyens pour bloquer de manière amovible l'élément (1) technique à l'ouverture (21) de sortie d'eau de la coque, notamment le point de sortie d'eau de l'élément technique.

11. Dispositif suivant la revendication 10, **caractérisé en ce que** les moyens pour bloquer l'élément technique à l'ouverture de sortie d'eau de la coque comporte une plaque (60) de forme complémentaire d'un interstice formé entre l'embout (20) et la coque (2).

## Patentansprüche

1. Vorrichtung, die eine Armatur bildet, insbesondere eine elektronische Armatur für ein Waschbecken, insbesondere mit hoher Benutzungsfrequenz, und einen Wasserkreislauf zwischen einem Punkt (8, 9) des Wassereinlasses und einem Punkt (20) des Wasserauslasses definiert und die Mittel (11) zum Öffnen/Schließen des Wasserkreislaufs aufweist,
mit einer Grundplatte (3), insbesondere zur Befestigung an einem Waschbecken, wobei die Grundplatte, der Wasserkreislauf zwischen den Punkten des Wassereinlasses und des Wasserauslasses und die Öffnungs-/Schließvorrichtung zu einem sogenannten technischen Grundelement (1) zusammengebaut sind, wobei ein Gehäuse (2) vorgesehen ist, das die äußere Hülle der Armatur bildet und das eine Wassereinlassöffnung (5) und eine Wasserauslassöffnung (21) aufweist, wobei das Gehäuse das technische Element (1) so überdeckt, dass der Wasserauslass gegenüber der Wasserauslassöffnung (21) und der Sockel gegenüber der Wassereinlassöffnung (5) liegt,
**dadurch gekennzeichnet, dass** das Gehäuse (2) an der Grundplatte (3) im Bereich der Einlassöffnung (5) durch lösbare Befestigungsmittel abnehmbar befestigt ist, so dass das Gehäuse (2) entfernt werden kann, um den Zugang zum sogenannten technischen Element (1) frei zu lassen, ohne dass das sogenannte technische Element (1) vom Wasserversorgungsnetz getrennt werden muss, wobei die Funktion des technischen Elements unabhängig davon ist, ob das Gehäuse an der Grundplatte befestigt ist oder nicht.

2. Vorrichtung nach Anspruch 1, **dadurch gekennzeichnet, dass** das technische Element, insbesondere der Punkt des Wasserauslasses, ebenfalls lösbar an der Wasserauslassöffnung des Gehäuses (2) befestigt ist.

3. Vorrichtung nach Anspruch 1 oder 2, **dadurch gekennzeichnet, dass** die Mittel zum Öffnen/Schließen des Wasserkreislaufs ein Magnetventil (1) aufweisen.

4. Vorrichtung nach einem der Ansprüche 1 bis 3, **dadurch gekennzeichnet, dass** Mittel zur lösbaren Befestigung der Grundplatte an einer Grundplattenöffnung des Gehäuses einerseits aus mindestens einem Zapfen (27), vorzugsweise mehreren Zapfen, bestehen, der/die seitlich aus einer Seitenwand der Grundplatte herausragt/herausragen, und andererseits aus mindestens einer Nut (28), vorzugsweise aus mehreren Nuten, die in einer Innenwand des Öffnungsrandes ausgebildet ist/sind, wobei die Nut(en) den/die Zapfen aufnimmt/aufnehmen, um die lösbare Befestigung der Grundplatte an der Grundplattenöffnung des Gehäuses zu ermöglichen.

5. Vorrichtung nach Anspruch 4, **dadurch gekennzeichnet, dass** die Grundplatte die Form einer im Wesentlichen kreisförmigen Scheibe hat.

6. Vorrichtung nach Anspruch 4 oder 5, **dadurch gekennzeichnet, dass** jeder Zapfen (27) in einem Abstand von der Unterseite der Grundplatte (3) angeordnet ist und jede entsprechende Nut einen ersten Abschnitt aufweist, der sich vom Außenrand der Grundplattenöffnung mit einer Querabmessung, die komplementär zu der des Zapfens ist, über eine Höhe erstreckt, die dem Abstand zwischen der Unterseite der Grundplatte und dem Zapfen entspricht, und einen zweiten Abschnitt mit einer größeren Breite als der erste Abschnitt, insbesondere mit einer Breite zwischen 1,1 bis 1,5 mal der Breite des ersten Abschnitts, so dass, sobald der Zapfen in den ersten Abschnitt eingeführt ist und dann nach oben gleitet, bis er den zweiten Abschnitt erreicht, durch eine einfache Drehung des Gehäuses um einige Grad gegen die zwischen dem zweiten Abschnitt und dem ersten Abschnitt gebildete Schulter blockiert wird, um so in vertikaler Richtung jede gegenseitige relative Bewegung zwischen dem Gehäuse und der Grundplatte zu blockieren, wobei eine einfache Drehung um einige Grad in die andere Richtung das Lösen ermöglicht.

7. Vorrichtung nach einem der Ansprüche 1 bis 6, **dadurch gekennzeichnet, dass** mindestens ein Vorsprung, vorzugsweise mehrere Vorsprünge (30), vorgesehen ist/sind, der/die jeweils in entsprechende komplementäre Kerben (31) eingreift/eingreifen, wobei sich jeder Vorsprung über die gesamte Höhe der Seitenwand der Grundplatte zwischen der Unterseite und der Oberseite der Grundplatte erstreckt, Durchgangslöcher in der Gehäusewand an den Kerben ausgebildet sind und Löcher in jedem Vorsprung ausgebildet sind, so dass, wenn die Grundplatte in die Grundplattenöffnung eingeführt wird, das Loch bzw. die Löcher in den Kerben mit dem Loch bzw. den Löchern in den Vorsprüngen übereinstimmen und sie dann jeweils mit einer Schraube verschraubt werden können.

8. Vorrichtung nach Anspruch 7, **dadurch gekennzeichnet, dass** die Schraube, die das Verschrauben über die einander gegenüberliegenden Löcher ermöglicht, eine Kegelkopfschraube ist, die so angebracht ist, dass je weiter man von außen versucht, sie gegen den Uhrzeigersinn zu lösen, um sie herauszuziehen, der Kegelkopf von innen in das Loch der Kerbe eindringt und an seinem Rand anliegt, wodurch die gegenseitige Bewegung zwischen dem Gehäuse und der Grundplatte noch mehr blockiert wird.

9. Vorrichtung nach einem der Ansprüche 1 bis 8, **dadurch gekennzeichnet, dass** das Gehäuse eine Abdeckung (23) aufweist.

10. Vorrichtung nach Anspruch 9, **dadurch gekennzeichnet, dass** die Abdeckung (23) Mittel zum lösbaren Blockieren des technischen Elements (1) an der Wasserauslassöffnung (21) des Gehäuses, insbesondere des Punkts des Wasserauslasses des technischen Elements, aufweist.

11. Vorrichtung nach Anspruch 10, **dadurch gekennzeichnet, dass** die Mittel zum Blockieren des technischen Elements an der Wasserauslassöffnung des Gehäuses eine Platte (60) aufweisen, deren Form komplementär zu einem Spalt ist, der zwischen dem Endstück (20) und dem Gehäuse (2) gebildet wird.

## Claims

1. Device forming a tap, in particular an electronic tap for a washbasin, in particular for high frequency use, which defines a water circuit between a water inlet point (8, 9) and a water outlet point (20) and which comprises opening/closing means (11) for the water circuit,
comprising a baseplate (3), in particular for fixing to a basin, the baseplate, the water circuit between the water inlet point and the water outlet point and the opening/closing device being assembled in a base element (1) referred to as a technical element,
a shell (2) being provided which forms the outer casing of the tap and which comprises a water inlet opening (5) and a water outlet opening (21), the shell covering the technical element (1) such that the water outlet is facing the water outlet opening (21) and the baseplate is facing the water inlet opening (5),
**characterized in that** the shell (2) is fixed to the baseplate (3) in a detachable manner at the level of the inlet opening (5) by detachable securing means such that the shell (2) can be removed to enable free access to the so-called technical element (1) without having to disconnect the technical element (1) from the water supply network, the functioning of the technical element being independent of whether the shell is fixated or not to the base plate.

2. Device according to claim 1, **characterised in that** the technical element, in particular the water outlet point, is also fixed in a detachable manner to the water outlet opening of the shell (2).

3. Device according to claim 1 or 2, **characterised in that** the opening/closing means of the water circuit comprise an electronically-operated valve (1).

4. Device according to one of claims 1 to 3, **characterized in that** the means for detachably securing the baseplate to an opening of the baseplate of the shell are formed on the one hand by at least one lug (27), preferably a plurality of lugs, projecting laterally from a lateral wall of the baseplate, and on the other hand by at least one groove (28), preferably a plurality of grooves, formed in an interior wall of the edge of the opening, the groove or grooves receiving the lug or lugs to allow the detachable securing of the baseplate to the opening of the baseplate of the shell.

5. Device according to claim 4, **characterised in that** the baseplate is in the form of a substantially circular disc.

6. Device according to claim 4 or 5, **characterised in that** each lug (27) is arranged at a distance from the lower face of the baseplate (3) and each corresponding groove comprises a first section extending from the outer edge of the opening of the baseplate and having a transverse dimension complementary to that of the lug, over a height corresponding to the distance between the lower face of the baseplate and the lug, and a second section with a greater width than the first section, in particular a width between 1.1 and 1.5 times the width of the first section, such that when the lug is introduced into the first section, then slid upwards until it reaches the second section, by a simple rotation of several degrees of the shell, the lug is then locked against the shoulder formed between the second section and the first section in order to lock in the vertical direction any mutual relative movement between the shell and the baseplate, a simple rotation of several degrees in the other direction enabling unlocking.

7. Device according to one of claims 1 to 6, **characterised in that** at least one protuberance is provided, preferably a plurality of protuberances (30), which each penetrate into respective complementary notches (31), each protuberance extending over the whole height of the lateral wall of the baseplate, between the lower face and the upper face of the baseplate, traversing holes being formed in the wall of the shell at the level of the notches and holes being formed in each protuberance, such that when the baseplate is inserted into the opening of the baseplate, the hole or holes of the notches are aligned with the hole or holes of the protuberances and it is then possible to connect them respectively by means of a screw.

8. Device according to claim 7, **characterised in that** the screw enabling the screw connection at the level of the facing holes is a conical head screw, such that from the exterior, the more one tries to unscrew it counterclockwise to try to remove it, the more the conical head penetrates into the hole of the notch through the interior and bears against its edge, further preventing the mutual displacement of the shell and the baseplate.

9. Device according to one of claims 1 to 8, **characterised in that** the shell comprises a cover (23).

10. Device according to claim 9, **characterised in that** the cover (23) comprises means for locking in a detachable manner the technical element (1) at the water outlet opening (21) of the shell, in particular the water outlet point of the technical element.

11. Device according to claim 10, **characterised in that** the means for locking the technical element to the water outlet opening of the shell comprises a plate (60) having a shape complementary to a gap formed between the end piece (20) and the shell (2).
